# EUROPÄISCHE PATENTSCHRIFT

(11) **EP 1 712 486 B1**
(45) Veröffentlichungstag und Bekanntmachung des Hinweises auf die Patenterteilung: **27.01.2010**
(21) Anmeldenummer: 06112251.1
(22) Anmeldetag: 05.04.2006
(51) Int. Cl.: B65D 51/28, B65D 47/08

(54) **Flaschen- oder Behälterverschluss zum Zudosieren einer Inhaltskomponente**
Bottle or container closure for adding a component to its contents
Fermeture de bouteille ou de récipient permettant d'y ajouter un composant

(30) Priorität: 14.04.2005 CH 6792005
(43) Veröffentlichungstag der Anmeldung: 18.10.2006
(73) Patentinhaber: Medisize Schweiz AG, 8309 Nürensdorf (CH)
(72) Erfinder: Kunz, Armin, 8200, Schaffhausen (CH)
(74) Vertreter: Felber, Josef

(56) Entgegenhaltungen:
- WO-A-03/013962
- FR-A- 2 291 115
- FR-A- 2 853 302

## Beschreibung

Diese Erfindung betrifft einen Flaschen- oder Behälterverschluss, welcher nach dem ersten Öffnen das Zudosieren einer Inhaltskomponente zum Flaschen- oder Behälterinhalt ermöglicht. Es gibt Flüssigkeiten, zu welchen vor dem Trinken eine zusätzliche, gesondert aufbewahrte Komponente, zum Beispiel eine Flüssigkeit, ein Pulver oder ein Granulat zugemischt wird. Dabei kann es sich zum Beispiel um ein Brausepulver oder um irgendwelche Vitaminpräparate handeln, welche vor dem Zumischen gesondert und hermetisch abgeschlossen aufbewahrt werden müssen, um ihre Wirkung nicht zu verlieren. Synthetische oder natürlich gewonnene Vitamine müssen unter Licht- und Sauerstoffabschluss separat aufbewahrt werden, bis sie eingenommen werden. Aber auch andere Wirkstoffe, zum Beispiel Klebstoffe, Farbstoffe, pharmazeutisch aktive Substanzen wie z.B. gewisse Antibiotika und Ähnliches können als zwei mischbare Komponente bereitgestellt werden, wobei diese zweite Komponente in einer geringeren Menge einer ersten zugemischt werden muss, bevor das Produkt anwendbar ist. Der Verschluss bezieht sich auf solche Anwendungen, bei denen also eine zusätzliche, gesondert aufbewahrte Komponente, zum Beispiel in Form einer Flüssigkeit, eines Pulvers oder Granulates, zugemischt wird. Die Zumischung sollte in vielen Fällen unmittelbar vor dem Trinken oder dem Anwenden des Behälter- oder Flascheninhaltes erfolgen. Die gesondert aufbewahrte Komponente muss nicht zwingend ein Feststoff sein, sondem es kann sich auch um eine Flüssigkeit oder um irgendeine fliessbare Masse handeln. Denkbar für die zweite Komponente sind bei luft- und druckdichter Verschliessung auch gasförmige Stoffe, die dann vor Gebrauch mit der ersten Komponente gezielt durchmischt werden können. Ein gattungsgemäßer Verschluss wird in WO 03/013 962 offenbart.

Die Aufgabe der vorliegenden Erfindung ist es, einen Flaschen- oder Behälterverschluss zu schaffen, welcher genau dieses ermöglicht und also nach dem ersten Öffnen das Zudosieren einer im Behälterverschluss vorhandenen Inhaltskomponente zum Flaschen- oder Behälterinhalt erlaubt, da in der Praxis sehr oft zwei Komponenten von gewissen Flascheninhalten oder Behälterinhalten bis zur Verwendung getrennt aufbewahrt werden müssen, weil die Komponenten durch das Vermischen eine gewollte Reaktion auslösen und die Mischung dadurch ihre gezielte Wirkung entfalten kann. Solche Verschlüsse können für Flaschen und Behälter für flüssige Lebensmittel wie z.B. Getränke, aber auch für Farben, Chemikalien, Klebstoffe, Schmiermittel, dann auch für kosmetische und pharmazeutische Produkte wie Tinkturen, Pasten, Cremes etc. eingesetzt werden, vor allem auch für relativ dickflüssige Medien, die es dosiert auszugiessen gilt. Dabei soll der Verschluss eine Erstöffnungsgarantie bieten, für das Zudosieren der zweiten Komponente leicht bedienbar sein und schliesslich jederzeit wieder dicht verschliessbar sein.

Diese Aufgabe wird gelöst von einem Flaschen- oder Behälterverschluss für das Zudosieren einer Inhaltskomponente mit den Merkmalen des Anspruchs 1.

In den Zeichnungen ist ein vorteilhaftes Ausführungsbeispiel eines derartigen Verschlusses in verschiedenen Ansichten gezeigt. Anhand dieser Darstellungen wird der Verschluss nachfolgend im Einzelnen beschrieben und seine Funktion wird erklärt.
Es zeigt:
- Figur 1:: Den Verschluss mit aufgeschwenkter Deckelkappe in einer Ansicht von schräg oben, über die Oberseite des Verschlussunterteils hinweg auf die Unterseite der Deckelkappe gesehen dargestellt;
- Figur 2:: Den Verschluss mit aufgeschwenkter Deckelkappe wie in Figur 1 dargestellt, jedoch in einem Längsschnitt durch seine Mitte gezeigt;
- Figur 3:: Den Verschluss mit aufgeschwenkter Deckelkappe senkrecht von unten her gesehen dargestellt;
- Figur 4:: Den Verschluss mit geschlossener Deckelkappe in einer Ansicht von schräg oben, über die Oberseite des Klappendeckels gesehen dargestellt, in einem Längsschnitt durch seine Mitte gezeigt.

Die Figur 1 zeigt den Verschluss aus Kunststoff in Offenstellung, also mit aufgeschwenkter Deckelkappe 2 in einer Ansicht von schräg oben dargestellt, auf eine Flasche 19 geschraubt. Der Flaschenstutzen einer solchen Flasche 19 oder eines solchen Behälters ist mit einem Aussengewinde versehen, auf welches der Kunststoff-Verschluss aufgeschraubt ist, der seinerseits aus einem Verschlussunterteil 1 und einer scharnierend daran befestigten Deckelkappe 2 besteht. Der Verschlussunterteil 1 weist ein Innengewinde auf und seine lichte Weite ist oben bis auf einen kleinen, seitlich angeordneten Ausgiess-Stutzen 4 verschlossen und bildet im gezeigten Beispiel innerhalb des Kappendeckels 5 eine domartige, gewölbte Kuppel 13. Als Besonderheit weist der Verschlussunterteil 1 eine Stecheinrichtung 6 mit Druckknopf 8 zum Aufstechen einer auf den unteren kreisförmigen Rand der gewölbten Kuppel 13 aufgeschweissten Dichtfolie auf. Der Aufbau und die Funktion dieser Stecheinrichtung 6 wird im Verlauf der Beschreibung noch klar werden. Zunächst genügt es hier zu erwähnen, dass diese Stecheinrichtung 6 auf der hier sichtbaren Aussenseite eine domartige Erhöhung oder eine gewölbeartige Kuppel 13 mit einer Umfangswand 29 bildet, und dass diese Ausformung so gestaltet ist bzw. so verformbar ist, dass sie aus der hier gezeigten Position nach unten niedergedrückt werden kann und dabei in die niedergedrückte Position springt, in welcher sie dann als domartige Vertiefung bzw. gewölbeartige Ausformung nach unten ragt. Die Verformung vom hier gezeigten Ausgangszustand in den niedergedrückten Zustand kann irreversibel oder auch, bei gummi-elastischer Ausführung der domartigen Gewölbekuppel 13, reversibel sein. Am Rand des Verschlussunterteils 1 ist ein Spannbandschamier 3 angeordnet, über welches die Deckelkappe 2 einstückig angeformt ist. Die Deckelkappe 2 bildet eine Kappe und diese ist in ihrer inneren Höhe so bemessen, dass sie im Zustand, wenn sie auf den Verschlussunterteil 1 niedergeschwenkt ist, den Ausgiess-Stutzen 4 vollständig in sich aufnimmt und somit den Verschlussunterteil 1 rundum verschliesst. Ausserdem ist hier auf der Innenseite der Deckelkappe 2 auf dem Deckelkappenboden 31 eine Muffe 10 angeformt, welche beim Zuschwenken der Deckelkappe 2 dichtend über den Ausgiess-Stutzen 4 gestülpt wird. Anstelle einer solchen Muffe 10 kann auch ein Zapfen vorgesehen sein, der dann entsprechend beim Zuschwenken der Deckelkappe 2 in das Innere des Ausgiess-Stutzens 4 gepresst wird und ihn dichtend verschliesst. In der Figur 1 erkennt man die Spannbänder 28 beidseits des Schamiers 3. Diese Spannbänder halten die Deckelkappe 2 im aufgeschwenkten Zustand, und gleichzeitig halten sie ihn nach Überstreichen eines Totpunktes auch im geschlossenen Zustand, wobei der untere Deckelkappenrand 30 der Deckelkappe 2 dabei exakt auf den äusseren, oberen Rand 32 des Verschlussunterteils 1 zu liegen kommt, wodurch die Deckelkappe 2 und das Verschlussunterteil 1 eine geschlossene Einheit bilden. Die im Inneren der Deckelkappe 2 angebrachte Muffe 10 besitzt an ihrem Ende einen auskragenden Wulst 11, der bei zugeklappter Deckelkappe 2 so auf den Ausgiess-Stutzen 4 mit Ausnehmung 7 an dessen Innenseite zu liegen kommt, dass die Muffe 10 auf dem Ausgiess-Stutzen 4 eingerastet und dieser somit dicht und fest verschlossen ist, wodurch ein Auslaufen der sich in der Flasche 19 befindlichen Flüssigkeit verhindert wird.

Die Figur 2 zeigt den Verschluss mit aufgeschwenkter Deckelkappe 2 wie in Figur 1 dargestellt, jedoch in einem Längsschnitt durch seine Mitte gezeigt. Man erkennt in dieser Darstellung insbesondere die Form der geschnittenen Elemente. Zunächst ist die domartige Kuppel 13 zu erwähnen, die am Verschlussunterteil 1 den oberen Abschluss einer Gewölbekammer 16 bildet, die unten offen ist und einen kreisförmigen, nach unten ragenden Rand 27 bildet, auf den eine Dichtfolie 17 aufschweissbar oder aufklebbar ist, wodurch in dieser Kammer 16 flüssige, feste oder auch gasförmige Stoffe luft- und lichtdicht eingeschlossen werden können. Man sieht, dass die Kuppel 13 eine unter ihr liegende Kammer 16 begrenzt, von der man hier die Umfangswand 29 sieht, welche eine Ringwand bildet. Wie man in Figur 1 sieht, überragt diese Ringwand den Deckel des Verschlussunterteils 1 ein wenig nach oben. Auf der Unterseite der Kuppel 13 ist ein Stechdom 14 angeformt. Die Kuppel 13 ist durch Drücken auf ihren obersten Punkt, den Druckknopf 8, nach unten pressbar, wodurch sich die Kuppelwandung elastisch oder inelastisch deformiert. Dabei wird auch der unten an der Kuppelspitze angeformte Stechdom 14 nach unten bewegt und seine Spitze bewegt sich dabei soweit nach unten, dass sie die Ebene des unteren Randes 27 der Kammer 16 passiert bzw. durchquert. Am Stechdom 14 befinden sich radial weggehende Verstärkungsrippen 15, die einerseits den Stechdorn 14 stabilisieren und andererseits dazu dienen, beim Niederpressen des Druckknopfes die Dichtfolie zu durchtrennen und ein entsprechend genügend grosses Loch zu erzeugen, so dass der in der Kammer 16 befindliche Stoff durch dieses Loch in der Dichtfolie in die Flasche 19 fällt oder fliesst und somit sich mit der darin vorhandenen flüssigen Komponente vermischen kann, wodurch die gewollte Stoffmischung entsteht. Durch Schütteln bei geschlossener Deckelkappe 2 kann das Mischen der Komponenten unterstützt werden, sodass sich die Wirkung der neu entstandenen Mixtur rascher entfaltet. In der Figur 2 sind die Stabilisierungsflanken 12 zu erkennen, die um die Muffe 10 angeordnet und am inneren Boden 32 der Deckelkappe 2 fixiert sind. Die Stabilisierungsflügel 12 schützen die Muffe 10 und dienen beim Zuklappen der Deckelkappe als Führungshilfen, so dass die Muffe 10 exakt und passgenau auf dem Ausgiess-Stutzen 4 einrastet. In der Figur 2 ist das Innengewinde 26 des Verschlussunterteils 1 zu erkennen, mit Hilfe dessen der Behälterverschluss auf eine Flasche oder einen Behälter 19 mit passendem Aussengewinde 25 aufgeschraubt werden kann.

Die Figur 3 zeigt den Verschluss mit aufgeschwenkter Deckelkappe senkrecht von unten her gesehen dargestellt. Man erkennt den zentral an der Stecheinrichtung 6 angeordneten Stechdorn 14 mit seinen Verstärkungsrippen 15 auf der Unterseite der gewölbeartigen Kuppel 13 mit ihren spiralförmigen Stabilisierungsrippen 21, welche insgesamt die Stecheinrichtung 6 bilden. Gut zu erkennen ist auch der kreisförmige, nach unten ragende Rand 27 der Kammer, auf den eine dichtende Folie nach Befüllen der Kammer 13 mit einem entsprechenden Stoff geschweisst oder geklebt wird. Das Befüllen der Kammer 13 erfolgt also vorteilhaft mittels einer Dosiereinheit von oben direkt in die Kammer, so wie diese in der Figur 3 dargestellt ist, wobei nach dem Befüllen als weiterer, direkt anschliessender Arbeitsschritt das Verschliessen der Kammer mit einer Dichtfolie 17 erfolgt. Geschieht das Füllen und Versiegeln in steriler Umgebung, kann ein solcher Verschluss neben der Verwendung in der Lebensmittelindustrie auch für pharmazeutische Anwendungen genutzt werden. Am äusseren Rand der Deckelkappe 2 befindet sich ein kleiner Griff 22, der dazu dient, bei zugeklapptem Deckel diesen leicht mit einer Hand zu öffnen. Die Spannbänder 28 am Scharnier 3 helfen dabei, die Deckelkappe 2 entweder in geschlossenem oder in aufgeschwenktem Zustand zu halten. Der Ausgiess-Stutzen 4 mit seiner Öffnung 9 befindet sich seitlich der Stecheinrichtung 6, wobei sich die untere Öffnung auf der Höhe der Dichtfolie befindet.

Die Figur 4 zeigt den Verschluss mit geschlossener Deckelkappe 2 in einer Ansicht von schräg oben, über die Oberseite des Klappendeckels 1 gesehen dargestellt, in einem Längsschnitt durch seine Mitte gezeigt. Gut ersichtlich ist die zentrale Gewölbekammer 16 mit Stecheinrichtung 6, bestehend aus Druckknopf 8, Stechdom 14 und Verstärkungsrippen 15, mit der Kammerumfangswand 29 und der Dichtfolie 17. Die so gebildete Kammer kann mit den unterschiedlichsten Stoffen gefüllt werden, wobei das zur Verfügung stehende Volumen prinzipiell nicht limitiert ist, sondem von der gewählten Geometrie der Verschlussvorrichtung abhängt, da die Höhe der Umfangwand 29 der Kammer je nach Bedarf unterschiedlich gross geschaffen sein kann. Dadurch können auch grössere Kammervolumina realisiert werden, je nach benötigtem Mischungsverhältnis der zu mischenden Komponenten. Beim Drücken des Druckknopfs 8 nach unten bewegt sich die Stecheinrichtung 6 mit Stechdom 14 und Verstärkungsrippen 15 nach unten und durchdringt dabei die Dichtfolie 17, indem ein Perforationsloch in dieser Folie entsteht, wodurch der in der Kammer befindliche Stoff durch dieses Loch in den aufgeschraubten Behälter fällt oder fliesst. Der runde Ausgiess-Stutzen 4 befindet sich neben der Gewölbekammer 16 an der äusseren Umfangswand 29 der Kammer, wobei der obere Rand des Stutzen bis knapp an den Deckelkappenboden 32 herankommt. Bei geschlossener Deckelkappe 2, wie hier in Figur 4 gezeigt, wird die am Deckelkappenboden 32 fixierte Muffe 10 vom oberen Rand des Ausgiess-Stutzens 4 satt umfasst, wobei der auskragende Wulst 11 der Muffe 10 in die Innenwulst 7 des Ausgiess-Stutzens 4 derart einhakt, dass die Deckelkappe 2 in dieser geschlossenen Position fixiert wird und ein Auslaufen der Flüssigkeit auch bei gestürzter Flasche verhindert wird. Die bei der Muffe 10 am Deckelkappenboden 32 vorhandenen Stabilisierungsflügel 12 fixieren zusätzlich in geschlossener Position die Muffe 10 im Ausgiess-Stutzen, welcher exakt in den Spalt zwischen der Muffe 10 und den Stabilisierungsflügeln 12 einpasst. Bei geschlossener Deckelkappe 2 liegt der Deckelkappenrand 30 bündig auf dem äusseren, oberen Rand 31 des Kappendeckels 5, wodurch die Deckelkappe 2 zusätzlich auf dem Verschlussunterteil 1 stabilisiert wird. Die Deckelkappe 2 kann durch ein einfaches Aufwärtsdrücken am Griff 22 geöffnet werden, wobei mittels des Spannscharniers 3 die Deckelkappe um 180° aufklappt und in die offene Position einschwenkt.

In geöffnetem und gestürztem Zustand ist der Verschluss für die Aufnahme einer Zudosier-Komponente in fester oder flüssiger Form bereit, indem die domartige Kammer 16, wie in Figur 3 gezeigt, von oben her mit einer Dosiervorrichtung befüllt und mit einer Dichtfolie, die auf den kreisförmigen Rand 27 der nach unten offenen Kammer 16 geklebt oder geschweisst wird, luft- und flüssigkeitsdicht verschlossen wird. Die Anwendungen eines solchen Verschlusses sind mannigfaltig. So können solche befüllbaren Verschlüsse im Bereich des "Functional Food" eine wichtige Funktion erfüllen, indem der Verschluss mit löslichen Vitaminen oder Mineralstoffen befüllt wird, die dann vom Verbraucher zum exakt gewünschten Zeitpunkt "frisch zubereitet" zur Verfügung stehen. So wird auch die Problematik der Haltbarkeit massiv entschärft oder ganz aufgehoben, da die Haltbarkeit der in diesem Verschluss luftdicht und bei Bedarf unter Schutzatmosphäre versiegelten Komponente im Vergleich zu einer normalen Mischung von Komponenten markant höher liegt. Im pharmazeutischen Bereich müssen z.B. Antibiotika vor Gebrauch mit Wasser in einem bestimmten Verhältnis gemischt werden, wobei die entstandene Mischung beschränkt haltbar ist. Dieser Verschluss, befüllt mit einem entsprechenden Antibiotika, kann dem Verbraucher mit einer transparenten, mit Volumina-Indiaktoren versehenen Flasche geliefert werden. Der Kunde resp. Patient muss dann nur noch die Flasche mit Wasser bis zur Markierung füllen und den Verschluss wieder auf die Flasche schrauben. Durch Öffnen der Deckelkappe, die mit einer Erstöffnungsgarantie versehen ist, wird durch Niederdrücken des Drucknopfes 8 die Stecheinrichtung nach unten durch die Dichtfolie hindurch gestossen, wodurch der Wirkstoff durch das entstandene Loch in die Flüssigkeit fliesst. Der Patient kann durch Schütteln die endgültige Mischung erreichen und mittels Ausgiess-Stutzen 4 die Medizin einnehmen.

Dieser Verschluss kann am Ausgiess-Stutzen eine Druckmembrane aufweisen, die die Freigabe der in der Flasche befindlichen Lösung nur durch Druck freigibt. Diese Einrichtung ist vorteilhaft bei zäheren Flüssigkeiten wie z.B. Ketchup, Farben, Shampoos, Crèmes, Joghurt, Honig, Gelées etc., die durch Druck auf den flexiblen, weichen Behälter durch die Membrane gepresst werden können. Z.B. können so Salatsaucen von immer der gleichen Qualität einfach zu Hause oder im Restaurant hergestellt werden, indem der aufzuschraubende Behälter zuerst mit den gewünschten flüssigen Zutaten wie Öl, Essig, Milch befüllt wird und dann, nach Aufschrauben dieses Verschlusses, befüllt mit diversen Geschmacksrichtungen von Gewürzen, die finale Mischung durch Niederdrücken der Stecheinrichtung 6 erreicht wird. Die befüllbare Flasche gehört dabei zu einem ganzen System und ist mit den entsprechenden Markierungen für bestimmte Volumina versehen und transparent resp. mit transparentem Sichtfenster ausgerüstet. Dieser Verschluss eignet sich dabei insbesondere für hochwertige und luftempfindliche Substanzen, die über längere Zeit gelagert werden müssen und dann sofort und in genau abgewogener Menge für eine Mischung ohne viele Handgriffe zur Verfügung stehen müssen. Der Verschluss ist deshalb sogar für die sehr spezifischen und hohen Anforderungen der Verpflegung in der Luft- und Raumfahrt geeignet, indem durch das einfache Handling frische Mahlzeiten ohne Kontamination der Umgebung hergestellt werden können, da solche mit Wasser befüllte Flaschen, mit entsprechendem befüllten Verschluss bestückt, nur noch mit einer Heizvorrichtung (zum Beispiel in einer Mikrowelle) erwärmt werden müssen. Nach Erhitzen kann die finale Mischung wie oben beschrieben durch Niederdrücken des Druckknopfs hergestellt werden, wobei auch hier eine Druckmembrane im Ausgiess-Stutzen das ungewollte Ausfliessen bei geöffneter Deckelkappe verhindert.

Dieser Behälterverschluss bringt somit den Vorteil, dass die Dichtfolie mit einem einfachen Fingerdruck auf einen Druckknopf 8 geöffnet und eine Mischung hergestellt werden kann. Der Verschluss ist sehr bedienerfreundlich und kann über Materialbrücken eine Erstöffnungs-Garantieeinrichtung einschliessen, welche keine zusätzlichen Klebestreifen oder andersweitige Siegel nötig macht. Der Verschluss ist dennoch "in einem Nu" als einstückiges Teil spritzbar und somit kaum teurer als ein herkömmlicher Schamierverschluss.

## Patentansprüche

1. Flaschen- oder Behälterverschluss für das Zudosieren einer Inhaltskomponente, der einen Verschlussunterteil (1) zum dichtenden Aufbringen auf einen Flaschen oder Behälterstutzen aufweist, wobei der Verschlussunterteil (1) in seiner lichten Weite eine gegen unten offene verschliessbare Kammer (16) enthält, und wobei der Verschlussunterteil (1) neben der Kammer (16) angeordnet einen Ausgiess-Stutzen (4) aufweist, **dadurch gekennzeichnet, dass** die Kammer (16) mit einer aufzuschweissenden oder aufzuklebenden Dichtfolie (17) verschliessbar ist und eine kuppelförmige Oberseite (13) mit im Kuppelinnem nach unten ragendem Dom (14) und Verstärkungsrippen (15) aufweist, wobei diese Kuppel (13) unter Deformation nach unten drückbar ist, wodurch der Dom (14) mit den Verstärkungsrippen (15) durch die aufgeschweisste oder aufgeklebte Dichtfolie (17) drückbar ist und dass an dem Verschlussunterteil (1) eine Deckelkappe (2) scharnierend angeformt ist, welche auf dem Verschlussunterteil (1) schwenkbar ist.

2. Flaschen- oder Behälterverschluss für das Zudosieren einer Inhaltskomponente nach Anspruch 1, ***dadurch gekennzeichnet,* dass** an der Unterseite der Deckelkappe (2) ein Zapfen oder eine Muffe (10) mit Stabilisierungsflügeln (12) angeformt ist, mittels dessen oder derer beim Abschwenken der Deckelkappe (2) auf den Verschlussunterteil (1) der Ausgiess-Stutzen (4) dichtend verschliessbar ist.

3. Flaschen- oder Behälterverschluss für das Zudosieren einer Inhaltskomponente nach einem der vorangehenden Ansprüche, ***dadurch gekennzeichnet,* dass** der Ausgiess-Stutzen (4) an der Peripherie des Verschlussunterteils (1), dem Scharnier (3) gegenüberliegend angeordnet ist, und die restliche Oberseite des Verschlussunterteils (1) einen Kappendeckel bildet, der an seinem äusseren Rand einen kreisförmigen Absatz (32) aufweist für die satte Aufnahme des Deckelkappenrands (30) bei geschlossener Deckelkappe (2).

4. Flaschen- oder Behälterverschluss für das Zudosieren einer Inhaltskomponente nach einem der Ansprüche 2 bis 3, ***dadurch gekennzeichnet,* dass** der Ausgiess-Stutzen (4) an seiner Innenseite eine Ausnehmung (7) aufweist, die beim Schliessen der Deckelkappe (2) die Muffe (10) mit ihrem auskragenden Wulst (11) satt und dichtend aufnimmt, und die Muffe mit Stabilisierungsflügeln (12) verstärkt ist und diese den Ausgiess-Stutzen (4) bei geschlossener Deckelkappe (2) dicht umfassen.

5. Flaschen- oder Behälterverschluss für das Zudosieren einer Inhaltskomponente nach einem der vorangehenden Ansprüche, ***dadurch gekennzeichnet,* dass** die Stecheinrichtung (6) aus einer gewölbeartigen Kuppel (13) im Kappendeckel (5) besteht, welche am Verschlussunterteil (1) in Ausgangslage nach aussen bzw. oben ragt und durch Verformung in eine nach innen bzw. unten ragende Position drückbar ist, und diese auf ihrer Innenseite einen zentral angeordneten, nach unten ragenden Stechdorn (14) mit Verstärkungsrippen (15) aufweist.

6. Flaschen- oder Behälterverschluss für das Zudosieren einer Inhaltskomponente nach einem der vorangehenden Ansprüche, ***dadurch gekennzeichnet,* dass** der Stechdorn (14) auf der Unterseite der gewölbeartigen Kuppel (13) zum Offenhalten eines vom Stechdorn (14) aufgestochenen Loches in der Dichtfolie (17) mit radial abstehenden Verstärkungsrippen (15) ausgerüstet ist.

7. Flaschen- oder Behälterverschluss für das Zudosieren einer Inhaltskomponente nach einem der vorangehenden Ansprüche, ***dadurch gekennzeichnet,* dass** die gewölbeartige Kuppel (13) auf ihrer Unterseite mit spiralförmig angeordneten Stabilisierungsrippen (21) ausgerüstet ist, die als Fliesshilfen beim Spritzgiessen der gewölbeartigen Ausformung zu wirken bestimmt sind.

8. Flaschen- oder Behälterverschluss für das Zudosieren einer Inhaltskomponente nach einem der vorangehenden Ansprüche, ***dadurch gekennzeichnet,* dass** der Ausgiess-Stutzen (4) an seiner Innenseite eine Druckmembrane aufweist, welche die im Behälter vorhandene flüssige Komponente bei geöffneter Deckelkappe am Auslaufen hindert und die auf äusseren Druck auf den flexiblen Behälter den flüssigen Stoff durch den Ausgiess-Stutzen (4) freigibt.

## Claims

1. A bottle or container closure for the metered addition of a constituent to the contents, comprising a lower closure part (1) for the sealed attachment to a bottle or container neck, the lower closure part (1) in the inner width thereof having a closable chamber (16) that is open toward the bottom, and the lower closure part (1) disposed next to the chamber (16) having a pouring spout (4), ***characterized in that*** the chamber (16) can be closed by a sealing foil (17) which may be welded on or glued on and comprises a dome-shaped upper side (13) having a pin (14) projecting downward in the dome interior and reinforcing ribs (15), wherein this dome (13) may be pressed down to deform, whereby the pin (14) with the reinforcing ribs (15) may be pressed through the welded-on or glued-on sealing foil (17), and a cover cap (2) is integrally molded onto the lower closure part (1) in a hinge-like manner, this cap being pivotable on the lower closure part (1).

2. The bottle or container closure for the metered addition of a constituent to the contents according to claim 1, ***characterized in that*** a plug or a sleeve (10) having stabilizing flanks (12) is integrally molded onto the bottom of the cover cap (2), this plug or sleeve being suitable to close the pouring spout (4) in a leak-proof manner when pivoting the cover cap (2) onto the lower closure part (1).

3. A bottle or container closure for the metered addition of a constituent to the contents according to any one of the preceding claims, ***characterized in that*** the pouring spout (4) is disposed on the periphery of the lower closure part (1) opposite of the hinge (3), and the remaining upper side of the lower closure part (1) forms a cover cap, which has a circular step (32) at the outer edge thereof for the snug accommodation of the cover cap edge (30) when the cover cap (2) is closed.

4. A bottle or container closure for the metered addition of a constituent to the contents according to any one of claims 2 to 3, ***characterized in that*** the pouring spout (4) on the inside thereof comprises a recess (7), which snugly and sealingly receives the sleeve (10) with the protruding bead (11) thereof when the cover cap (2) is closed, and the sleeve is reinforced with stabilizing flanks (12), which surround the pouring spout (4) in a leak-proof manner when the cover cap (2) is closed.

5. A bottle or container closure for the metered addition of a constituent to the contents according to any of the preceding claims, ***characterized in that*** the piercing device (6) comprises a curved dome (13) in the cover cap (5), wherein this dome projects outward or upward on the lower closure part (1) in the starting position and by deformation may be pressed into an inwardly or downwardly projecting position, and on the inside thereof comprises a centrally disposed, downwardly projecting piercing pin (14) having reinforcing ribs (15).

6. A bottle or container closure for the metered addition of a constituent to the contents according to any one of the preceding claims, ***characterized in that**,* that the piercing pin (14) on the bottom of the curved dome (13) is provided with radially protruding reinforcing ribs (15) in order to keep a hole in the sealing foil (17) open which has been punctured by the piercing pin (14).

7. A bottle or container closure for the metered addition of a constituent to the contents according to any one of the preceding claims, ***characterized in that*** the curved dome (13) on the bottom thereof is provided with helically arranged stabilizing ribs (21), which are intended to act as flow aids during injection molding of the curved shape.

8. A bottle or container closure for the metered addition of a constituent to the contents according to any one of the preceding claims, ***characterized in that*** the pouring spout (4) on the inside thereof comprises a pressure membrane, which hinders the liquid constituent present in the container from leaking out when the cover cap is open and allows the liquid matter to flow through the pouring spout (4) when applying external pressure on the flexible container.

## Revendications

1. Fermeture de bouteille ou de contenant pour l'addition dosée d'un composant de contenu, laquelle présente une partie inférieure de fermeture (1) pour l'application faisant étanchement sur une tubulure de bouteille ou de contenant, dans laquelle la partie inférieure de fermeture (1) contient, dans sa largeur intérieure, une chambre (16) ouverte vers le bas et pouvant être fermée et dans laquelle la partie inférieure de fermeture (1) présente une tubulure d'écoulement (4) agencée à côté de la chambre (16), ***caractérisée en ce* que** la chambre (16) peut être fermée avec un film d'étanchéité (17) à souder ou à coller et **en ce qu'**une face supérieure en forme de coupole (13) présente une pointe (14) qui dépasse vers le bas à l'intérieur de la coupole ainsi que des nervures de renforcement (15), dans laquelle cette coupole (13) peut être pressée vers le bas sous une déformation, à la suite de quoi la pointe (14) peut être pressée conjointement avec les nervures de renforcement (15) à travers le film d'étanchéité (17) soudé ou collé, et **en ce qu'**un capuchon à couvercle (2) est conformé à la manière d'une charnière sur la partie inférieure de fermeture (1), lequel peut être pivoté sur la partie inférieure de fermeture (1).

2. Fermeture de bouteille ou de contenant pour l'addition dosée d'un composant de contenu selon la revendication 1, ***caractérisée en* ce que**, sur la face de dessous du capuchon à couvercle (2), un tenon ou un manchon (10) avec des ailettes de stabilisation (12) est conformé, au moyen duquel le capuchon à couvercle (2) peut être fermé de manière étanche sur la partie inférieure de fermeture (1) de la tubulure d'écoulement (4) lors du pivotement vers le bas.

3. Fermeture de bouteille ou de contenant pour l'addition dosée d'un composant de contenu selon l'une des revendications précédentes, ***caractérisée en* ce que** la tubulure d'écoulement (4) sur la périphérie de la partie inférieure de fermeture (1) est agencée à l'opposé de la charnière (3), et **en ce que** la face supérieure restante de la partie inférieure de fermeture (1) forme un couvercle faisant capuchon qui présente sur son bord extérieur un talon circulaire (32) pour le logement à point plat du bord du capuchon à couvercle (30) lorsque le capuchon à couvercle (2) est fermé.

4. Fermeture de bouteille ou de contenant pour l'addition dosée d'un composant de contenu selon l'une des revendications 2 à 3, ***caractérisée en* ce que** la tubulure d'écoulement (4) présente sur sa face intérieure un évidement (7) qui, lors de la fermeture du capuchon à couvercle (2), loge le manchon (10) avec son bourrelet faisant saillie (11), à point plat et de manière étanche, et **en ce que** le manchon est renforcé par des ailettes de stabilisation (12) et **en ce que** celles-ci entourent de manière compacte la tubulure d'écoulement (4) lorsque le capuchon à couvercle (2) est fermé.

5. Fermeture de bouteille ou de contenant pour l'addition dosée d'un composant de contenu selon l'une des revendications précédentes, ***caractérisée en* ce que** le dispositif de perçage (6) est constitué d'une coupole en forme de voûte (13) dans le couvercle faisant capuchon (5), laquelle dépasse vers l'extérieur ou vers le haut sur la partie inférieure de fermeture (1) dans la position initiale et laquelle peut être pressée par déformation dans une position qui dépasse vers l'intérieur ou vers le bas et laquelle présente, sur sa face intérieure, une pointe de perçage (14) qui est munie de nervures de renforcement (15), qui est agencée au centre et qui dépasse vers le bas.

6. Fermeture de bouteille ou de contenant pour l'addition dosée d'un composant de contenu selon l'une des revendications précédentes, ***caractérisée en* ce que** la pointe de perçage (14) est équipée, sur la face de dessous de la coupole en forme de voûte (13), de nervures de renforcement (15) qui dépassent radialement pour maintenir ouvert un trou percé par la pointe de perçage (14) dans le film d'étanchéité (17).

7. Fermeture de bouteille ou de contenant pour l'addition dosée d'un composant de contenu selon l'une des revendications précédentes, ***caractérisée en* ce que** la coupole en forme de voûte (13) est équipée sur sa face de dessous de nervures de stabilisation (21) agencées en forme de spirale, lesquelles sont destinées à agir comme aides à l'écoulement pendant le moulage par injection de la conformation en forme de voûte.

8. Fermeture de bouteille ou de contenant pour l'addition dosée d'un composant de contenu selon l'une des revendications précédentes, ***caractérisée en* ce que** la tubulure d'écoulement (4) présente sur sa face intérieure une membrane de pression qui empêche le composant liquide présent dans le contenant de s'écouler lorsque le capuchon à couvercle est ouvert et qui libère la substance liquide par la tubulure d'écoulement (4) suite à une pression extérieure sur le contenant flexible.
